# EUROPÄISCHE PATENTSCHRIFT

(11) **EP 1 928 054 B1**
(45) Veröffentlichungstag und Bekanntmachung des Hinweises auf die Patenterteilung: **18.05.2011**
(21) Anmeldenummer: 06024850.7
(22) Anmeldetag: 30.11.2006
(51) Int. Cl.: H01Q 1/12, H01Q 1/32

(54) **Befestigungsvorrichtung für ein Anbauteil inbesondere in Form einer KFZ-Antenne**
Mounting device for a mounted part, especially in a shape of a vehicle antenna
Dispositif de fixation pour une pièce rapportée, en particulier en forme d'un antenne d'un véhicule automobile

(43) Veröffentlichungstag der Anmeldung: 04.06.2008
(73) Patentinhaber: Kathrein-Werke KG, 83022 Rosenheim (DE)
(72) Erfinder: Hildebrand, Rudolf, 83607 Holzkirchen (DE)
(74) Vertreter: Flach, Dieter Rolf Paul

(56) Entgegenhaltungen:
- WO-A-03/032436
- WO-A-2006/108589
- DE-A1- 10 210 593
- DE-A1-102005 029 686

## Beschreibung

Die Erfindung betrifft eine Befestigungsvorrichtung insbesondere für eine KFZ-Antenne nach dem Oberbegriff des Anspruches 1.

Es sind bereits eine Vielzahl von Befestigungseinrichtungen insbesondere für Kraftfahrzeug-Antennen an einer Karosserieöffnung bekannt geworden.

Beispielsweise zeigt die EP 0 758 802 B1 eine stabförmige Kraftfahrzeugantenne. An einem Fußteil einer derartigen KFZ-Antenne steht eine Gewindehülse nach unten vor, die durch eine Öffnung in der Regel in einem Kraftfahrzeug-Karosserieteil im Dachbereich hindurchgeführt werden kann. Durch das mit einem Längsschlitz versehene Schraubglied wird ein Antennenkabel seitlich herausgeführt. Eine von unten aufdrehbare Mutter dient dazu, die Antenne an dem Karosserieteil fest zu verankern.

Gemäß der EP 0 891 002 B1 und der DE 202 04 863 U1 sind zwei versetzt zueinander liegende Öffnungen im Karosseriedach vorgesehen, wobei bei der Vorveröffentlichung EP 0 891 002 B1 die Fixierung der Antenne mittels eines Befestigungsmittels an der Innenseite der Karossiere erfolgt und an der zweiten Öffnung im Karosserieteil ein mit dem Antennenfuß verbundener Zapfen hindurchgeführt wird, an welchem ein Antennenkabel anschließbar ist. Der erwähnte Zapfen dient dabei auch dazu, die Antenne verdrehsicher an der Karosserie zu befestigen, ebenso wie bei der vorstehend erwähnten DE 202 04 863 U1.

Die vorstehend genannten Antennenbefestigungen weisen u.a. den Nachteil auf, dass stets nach dem Aufsetzen auf dem Karosseriedach von innen her ein Gegen-Gewindeglied auf einen Gewindezapfen aufgedreht werden muss, um die Fixierung und sichere Verankerung der Antenne zu gewährleisten, wobei teilsweise eine zweite Karosserieöffnung mit einem dort hindurchgeführten Zapfen zur Erzielung einer Verdrehsicherung notwendig ist.

Gemäß der DE 100 09 978 A1 wird ebenfalls eine Schraubbefestigung mittels einer sogenannten Zentralbefestigung vorgeschlagen, allerdings mit zusätzlichen zweischenkligen Federelementen, deren Schenkel in Richtung der Einführbewegung der Befestigungsvorrichtung in die KraftfahrzeugÖffnung zusammengeführt sind und derart die Querschnittsfläche der Vorrichtung überragen, dass sie beim Einbringen in die Karosserie-Öffnung von einer Begrenzungswand der Öffnung zusammengedrückt werden und nach Passieren der Öffnung auf der der Fahrzeugantenne abgewandten Seite der Karosserie-Öffnung zurückfedern, um die Karosserie-Öffnung zu hintergreifen. Dadurch lässt sich eine Vorjustierung der Antenne gewährleisten. Anschließend muss das Schraubglied auf den Gewindezapfen aufgesetzt und festgedreht werden.

Eine insoweit vergleichbare oder ähnliche Befestigungsvorrichtung ist auch aus der DE 298 14 054 A1 bekannt geworden.

Eine Befestigungseinrichtung für eine Fahrzeugantenne ist auch aus der DE 202 03 914 U1 bekannt geworden. Hier wird eine Raststütze verwendet, die elastisch beim Einführen der Befestigungseinrichtung durch eine Kraftfahrzeug-Öffnung nach innen elastisch vorgepresst wird und nach Passieren der Karosserie-Öffnung wieder nach außen auffedert und/oder den Rand der Karosserie-Öffnung auf der gegenüberliegenden Seite zur Grundplatte bzw. zum Fußteil der Antenne übergreift. Diese Ausführung ist gegenüber dem zuvor genannten Stand der Technik derart ausgebildet, dass bereits eine Schraube zur Halterung der Befestigungseinrichtung vormontiert ist und auf einer zur Antenne entfernt liegenden Seite eines umlaufenden ringförmigen Randes einer Raststütze aufliegt. Nach der oben beschriebenen Vormontage wird dann die Schraube festgezogen, wobei spreizfähige äußere Raststützelemente mit einem stufenförmigen Absatz am Karosserieblech zur Anlage kommen und sich dort abstützen. Durch die Befestigungseinrichtung selbst sind hindurchverlegte Kabel geführt, die im Bereich der Befestigungsvorrichtung keine Schnittstelle aufweisen.

Eine diesem Stand der Technik weitgehend ähnliche Befestigungsvorrichtung ist auch aus dem gattungsbildenden Stand der Technik gemäß der DE 10 2005 029 686 A1 bekannt geworden. Die Befestigungsvorrichtung für eine Antenne umfasst in diesem Ausführungsbeispiel ein oder mehrere axiale Steckverbinder, die an den Eckpunkten eines quadratisch- oder rechteckförmigen Gehäuseabschnitts einer ersten Befestigungseinrichtung ausgebildet sind. Im Zentrum steht eine mit Längsschlitzen versehene Hülse, die vom Fußteil der Antenne weggerichtet verläuft. Auf dieser Hülse wird eine zweite Befestigungseinrichtung aufgesetzt, die mit seitlich vorstehenden Schenkel versehen ist, die sich auf den zum Fußteil der Antenne gegenüberliegenden Seite des Karosserie-Bleches abstützen können, wenn eine entsprechende Schraube in eine Zentralöffnung der zweiten Befestigungseinrichtung eingeführt und an der Unterseite des Fußteils in ein Gegengewinde eingedreht und dort befestigt wird. Um den Gesamtaufbau der Befestigungseinrichtung zumindest vergleichsweise kompakt zu gestalten, ragt von der Unterseite der Befestigungseinrichtung die erwähnte Hülse vom Fußteil weg und endet in einer entfernter liegenden Ebene als der Öffnungs- oder Einsteckbereich der freiliegenden Steckverbinder. Durch die aufzusetzende topfförmige zweite Befestigungseinrichtung und durch die hierin einzudrehende Schraube wird der gesamte Aufbau dieses Zentralabschnittes noch höher und überragt bei weitem den Öffnungs- und Einsteckbereich der Steckverbinder.

Demgegenüber ist es Aufgabe der vorliegenden Erfindung, eine verbesserte Vorrichtung insbesondere für eine Kraftfahrzeug-Antenne zu schaffen, die im Bereich der Befestigungseinrichtung vorzugsweise standardisiert ausgebildete Steckverbinder beispielsweise nach dem standardisierten FAKRA-System vorsieht, und dies bei gleichzeitiger Minimierung des Montage- und Bauvolumens. Bevorzugt soll die Montageöffnung im Kraftfahrzeugdach möglichst klein gestaltet sein, wobei ebenfalls in vorteilhafter Weise die Lösung weiterhin nach Art einer Zentralbefestigung gestaltet sein soll.

Die Aufgabe wird erfindungsgemäß entsprechend den im Anspruch 1 angegebenen Merkmalen gelöst. Vorteilhafte Ausgestaltungen der Erfindung sind in den Unteransprüchen angegeben.

Durch die Erfindung wird eine Befestigungsvorrichtung insbesondere für Kraftfahrzeug-Antennen in einer Kraftfahrzeugkarosserie geschaffen, nämlich an einer vergleichsweise klein dimensionierten Durchtrittsöffnung, und dies, obgleich im Rahmen der Befestigungsvorrichtung weiterhin ein oder mehrere geschirmte oder ungeschirmte, eine oder mehrere Leitungen umfassende Steckverbinder vorgesehen sein können. Das erfindungsgemäße System eignet sich insbesondere zur Verwendung von standardisierten FAKRA HF-Steckverbindern.

Dabei wird das sich in der Vergangenheit als vorteilhaft erwiesene System einer Zentralbefestigung beibehalten.

Im Rahmen der Erfindung ist es dabei ferner möglich, ein Anbauteil insbesondere in Form einer Kraftfahrzeug-Antenne mittels einer "Ein-Hand-Montage" zu befestigen, also mittels einer Vorverrastung beispielsweise am Fahrzeugdach. Separat zur Handhabung der Komponenten der Antennenbefestigung wie Muttern, Schrauben, Klemmungen etc., die mit dem anzubringenden Anbauteil insbesondere in Form der Antenne nicht fest und damit unverlierbar verbunden sind, werden im Rahmen der Erfindung vermieden.

Insbesondere kann im Rahmen der Erfindung eine Zentralbefestigung realisiert werden, die eine Direktkontaktierung mittels eines SMD-bestückbaren Steckverbinder-Systems vorzugsweise nach Art eines Mehrfach-FAKRA-Steckers erlaubt. Die Anordnung und Ausrichtung der Steckverbinder kann dabei zum Beispiel auf ein zum Stecken von FAKRA Einzelkontakten erforderliches minimales Achsabstandsmaß (von beispielsweise 10 mm) ausgelegt werden, welches der für das FAKRA-Stecksystem grundlegenden Norm (DIN 72594-1 "Straßenfahrzeuge-50-Ohm-Hochfrequenzschnittstelle") entspricht. Der benötigte Bauraum wird dabei durch die gegenüber den Steckern größere Buchsengeometrie bestimmt.

Die Orientierung bzw. Ausrichtung der einzelnen Steckverbinder kann dabei so sein, dass die einzelnen FAKRA-Steckverbinder unabhängig voneinander steck- und lösbar sind (bei entsprechendem Entriegeln und Abziehen).

Bei den oben erwähnten Steckverbindern nach dem genormten FAKRA-System ist an sich eine der vorliegenden Erfindung vergleichbare Lösung nicht durchführbar, da kein Freiraum zur Integration einer Zentralbefestigung mehr vorhanden ist.

Hier setzt die Erfindung an.

Grundsätzlich könnte daran gedacht werden, mechanische Befestigungselemente zu den Steckverbindern außenliegend vorzusehen. Dies würde jedoch zu einer dramatischen Vergrößerung des gesamten benötigten Bauraumes und zu einer zwangsläufig zu vergrößernden Montageöffnung im Fahrzeugdach führen.

Demgegenüber schlägt die Erfindung vor, wesentliche Teile für die Zentralbefestigung (d.h. insbesondere die Spannelemente zum Verspannen der Befestigungseinrichtung) im Bereich der Montageöffnung (insbesondere einer Karosserie-öffnung) und/oder in einer Ebene und/oder einem Bereich vorzusehen, der dem Anbauteil, insbesondere in Form der Kraftfahrzeugantenne näher liegt als jene Ebene, in der die Einstecköffnung der einen oder mehreren Steckverbinder zu liegen kommt. Mit anderen Worten liegt die Einstecköffnung der Steckverbinder zum Anbauteil, insbesondere in Form der Kraftfahrzeugantenne, entfernter als die für die Zentralbefestigung wesentlichen Teile, d.h. insbesondere die für die Zentralbefestigung benötigten Spannelemente und/oder Gewindeglied, welches auf die Spannelemente einwirkt.

In einem Extremfall kann erfindungsgemäß sogar vorgesehen sein, dass die für die Zentralbefestigung wesentlichen Teile (wie beispielsweise Spannelemente, ein Spann- und Rastbügel etc. und/oder eine Befestigungsschraube) bezogen auf die Montagerichtung zumindest teilweise die Montageöffnung nicht einmal durchragen, sondern lediglich mit ihren Klemm- und Befestigungsabschnitten, die diese Montageöffnung durchsetzen, um den Rand der Montageöffnung zu hintergreifen, wodurch das Anbauteil gehalten wird. In diesem Fall kann sogar die Ebene, die durch die Lage der Einstecköffnung des einen oder der mehreren Steckverbinder definiert ist, in unmittelbarer Nachbarschaft zur Ebene der Montageöffnung zu liegen kommen. Im Extremfall kann sogar die durch die Lage der Einstecköffnung des ein oder mehreren Steckverbinder definierten Ebene bezogen auf die Montage- und Einsteckrichtung sogar noch vor der Montageöffnung liegen, nämlich insbesondere dann, wenn beispielsweise eine Montageplatte oder ein Chassis des Anbauteils (vorzugsweise in Form der Kraftfahrzeugantenne) einen entsprechenden der Karosseriefläche zugewandt liegenden Raum oder eine entsprechende Kammer zur Aufnahme der Steckverbinder aufweist. Mit anderen Worten können die wesentlichen Teile der Spannelemente ausgehend von der Bodenplatte oder dem Chassis des Anbauteils nur in einer Teilhöhe von weniger als 90%, insbesondere von weniger als 80%, 60%, 50%, 40%, 30% und sogar weniger als von 20% oder 10% zu liegen kommen, so dass die Steckverbinder die Zentralbefestigung und ihre entsprechenden Spannelemente ein Vielfaches überragt und der gesamte Raum beim Aufstecken von Buchsen etc. auf die Steckverbinder zur Verfügung steht.

Mit anderen Worten wird also erfindungsgemäß vorgeschlagen, dass der zur Handhabung zugängliche Teil der Zentralbefestigung bei der Montage (d.h. die Schraube der Zentralbefestigung) beim Anziehen aus dem Bereich der Buchsenkontakte herausbewegt wird, der im eingesteckten Zustand von in den Kontaktverbindern eingesteckten Kontakten benötigt wird. Somit liegen also die für die Handhabung wesentlichen Teil der Zentralbefestigung in einer unteren Ebene verglichen mit der "Steckverbinder- oder Buchsenebene". Konkret bedeutet dies, dass die beispielsweise an einem Kabelbaum befindlichen Buchsenkontakte erst am Ende der Montage einer Antenne auf die Steckverbinder aufgesteckt werden können. Dies entspricht jedoch der üblichen Montagefolge beim Bandeinbau einer Dachantenne und stellt den ordnungsgemäßen Einbau der Antenne sicher.

Die eigentlichen zum Klemmen einer Antenne erforderlichen Montageteile (beispielsweise in Form von elastisch verformbaren Stützelementen, Federblechen und/oder Klemmstücken) liegen erfindungsgemäß in einer Ebene oder in einem Bereich, der in Montage- oder Steckrichtung zur Ebene der Einstecköffnung der Steckverbinder um die Gesamthöhe oder zumindest die axialen Teilhöhe der Steckverbinder versetzt zu liegen kommt, nämlich unterhalb der Einstecköffnung der Steckverbinder. Bevorzugt ist also vorgesehen, dass lediglich die Befestigungsschraube im vormontierten Zustand vor dem endgültigen Festdrehen mit ihrem Schraubenkopf noch entfernter zum Anbauteil (vorzugsweise der KFZ-Antenne) liegt und noch bis in den Bereich der aufzusetzenden Buchsen oder Buchsenebene reicht. Sobald allerdings die Antennenbefestigungsvorrichtung in der Montageöffnung im Kraftfahrzeugdach eingefügt, durch die Spannelemente voreingerastet und durch Festziehen der Befestigungsschraube fest montiert ist, steht die gesamte Einsteckhöhe der anzuschließenden Buchsen an den Steckverbindern wieder zur Verfügung. Dabei können an den Steckverbindern bzw. an dem die Steckverbinder verbindenden Gehäuse- oder Isolierteil entsprechende Kodierungen beispielsweise in Form von außenliegenden Längsrippen ausgebildet sein, so dass an einem bestimmten Steckverbinder immer nur ein passender, zugehöriger Gegen-Steckverbinder aufsetz- und somit anschließbar ist.

Die vorstehend erwähnten Kodierungen oder Führungen, also die sogenannten Kodierrippen, werden dabei an einen Steckverbinder bevorzugt von der Steckoberseite aus beginnend nur über eine Teilhöhe von z.B. mindestens 3,5 mm der Steckverbinder ausgebildet, so dass hier eine ausreichende Verstellhöhe für die Befestigungsschraube zur Verfügung steht, um diese von ihrem vormontierten Zustand (der ein Einfügen der Befestigungseinrichtung durch die Montageöffnung im Kraftfahrzeugdach erlaubt) bis zu ihrer endgültigen Montageposition eindrehen zu können.

Da die oben zitierte, für das FAKRA-Stecksystem grundlegende Norm diese Kodierführungen oder Kodierrippen nur im oberen 3,5 mm von der Steckoberseite nach unten zur Steckerbasis hin verlaufenden Bereich des Stecker-Kodiergehäuses als erforderlich definiert, ist ein derartiger Verzicht auf diese Geometrien in dem dazwischen liegenden Bereich zulässig. In dem so entstandenen Freiraum kann sich also der Kopf der Befestigungsschraube bewegen. Zusätzlich kann im Bedarfsfall auch ein Teilsegment der zylindrischen Steckercodierung entfallen.

Der benötigte Eindrehweg der Schraube ergibt sich aus der Addition von Vorspann- bzw. Verspannbereich der elastisch ausgeführten Spannelemente der Zentralbefestigung, dem Kompressionsbereich der Dichtelemente der Antenne zwischen Antennenfuß und Fahrzeugaußenhaut, der Differenz der auszugleichenden unterschiedlichen Stärken der Fahrzeugaußenhaut (bzw. in dem Klemmbereich der Fahrzeugdächer) und dem erforderlichen Weg zum sicheren Hinterrasten der vorzugsweise in Form eines Federbleches ausgebildeten Spannelemente beim Vorverrasten der Antenne (wodurch die sogenannte "Ein-Hand-Montage" ermöglich wird).

In einer besonders bevorzugten Ausführungsform der Erfindung wird die äußerst niedrige Bauhöhe der Befestigungsvorrichtung, insbesondere für die Kraftfahrzeug-Antenne, dadurch erfüllt, dass die für die Zentralbefestigung benötigten Komponenten teilweise durch entsprechende Öffnungen im Fußteil, d.h. insbesondere in der Grundplatte oder dem Chassis der Antenne in den Innenraum der Antenne ragen, also in jenem Raum zwischen einer Leiterplattenunterseite und der Chassisinnenseite.

Bevorzugt sind die federelastischen Spannelemente aus Metall gebildet, beispielsweise aus einem Federblech.

Durch diese Werkstoffauswahl kann die bei der Montage (beispielsweise der Dachantenne) erzeugte Kraft, mit der die Antenne an das Fahrzeugdach gezogen wird, unabhängig von thermischen oder mechanischen Umwelteinflüssen (die im Laufe des Fahrzeuglebenszyklus auf die Antenne bzw. mechanische Befestigung einwirken) nahezu konstant gehalten werden. Dies zeichnet die erfindungsgemäße Befestigungsvorrichtung gegenüber nach dem Stand der Technik vorbekannten Lösungen aus, insbesondere solchen Lösungen, bei denen für die Befestigungs- oder Vorspannelemente Komponenten aus Kunststoff verwendet werden, die mit der Zeit aufrund von Werkstoffalterung in Verbindung mit den oben genannten Umwelteinflüssen den Anpressdrücken nachgeben (also ein Relaxieren der Spannelemente erzeugen). Dadurch würde nämlich der Anpressdruck der zu befestigenden Kraftfahrzeug-Antenne auf das Fahrzeugaußendach und damit auch die Dichtwirkung der vorhandenen Dichtelemente nachlassen.

Im Rahmen der Erfindung ist eine weitere bevorzugte Ausführungsform möglich, die der Forderung nach unverlierbaren Komponenten der Zentralbefestigung Rechnung trägt. Dies wird in einer bevorzugten Ausführungsform der Erfindung dadurch erreicht, dass die einzelnen Komponenten der Befestigung (wie beispielsweise die aus einem Federblech bestehenden Spannelemente, Druckstücke oder Druckschrauben etc.) miteinander formschlüssig verbunden bzw. durch Eindrehen der Schraube zwar beweglich, aber unlösbar miteinander verbunden sind.

In einer besonders bevorzugten Ausführungsform der Erfindung erweist sich ferner als vorteilhaft, dass ein verwendetes Um- oder Kodiergehäuse (beispielsweise der FAKRA-Norm entsprechend) im Fertigungsablauf nach der Montage der Befestigungselemente auf den Steckverbindern aufgerastet wird, so dass die darunter liegende Zentralbefestigung selbst beim Losdrehen des Schraubgliedes nicht herausfallen kann. Dies gilt insbesondere auch bei Verwendung des oben erwähnten FAKRA-Steckverbindersystems.

Als besonders günstig erweist sich auch, dass unterschiedliche Möglichkeiten der Zentralbefestigung realisiert werden können.

So ist es im Rahmen der Erfindung gemäß einer bevorzugten Ausführungsform möglich, ein Spannmittel zu verwenden, das durch das verwendete Material, die Materialstärke, die Materialformgebung etc. so gebildet und geformt ist, dass es die an sich konträren Anforderungen an ein Rast- und/ oder Spannelement erfüllt. Diese Forderungen beinhalten zum einen eine Spanneinrichtung vorzusehen, die eine eher weiche oder elastische Komponente zur Reduzierung der bei der Montage der Antenne erforderlichen Anpresskraft zum Vorverrasten der Antenne in einer Verankerungsöffnung (beispielsweise Karosserie-Öffnung) auf dem Kraftfahrzeugdach umfasst, und zum anderen eine demgegenüber eher harte und stabile Komponente (zur Übertragung der benötigten hohen Kraft) während der Endmontage zum Verspannen der Antenne auf dem Fahrzeugdach. Hier hat sich gezeigt, dass insbesondere durch eine geeignete geometrische Gestaltung diesen Forderungen Rechnung getragen werden kann.

Sollten demgegenüber gleichwohl noch höhere Anpresskräfte zur Befestigung des Anbauteils insbesondere in Form der Antenne erforderlich sein (bei denen ein akzeptabler Kompromiss aus Elastizität und Härte durch die geometrische Gestaltung der Spanneinrichtung vorzugsweise in Form eines Federbleches beispielsweise durch Prägen unter Ausbildung von Stellen erhöhter Steifigkeit und an demgegenüber elastischeren Abschnitten nicht möglich ist), werden diese erhöhten Außenkräfte durch die Verwendung eines zusätzlichen Druckstückes erzielt, das mit dem eher elastischeren Spannmittel zusammenwirkt.

Weitere Vorteile, Einzelheiten und Merkmale der Erfindung ergeben sich aus den nachfolgend erläuterten Ausführungsbeispielen der Erfindung. Dabei zeigen im Einzelnen:
- Figur 1 :: eine schematische räumliche Darstellung eines Fuß- oder Gehäuseteils einer KFZ-An- tenne, die an einer Durchtrittsöffnung an einer Karosserie-Öffnung montiert werden soll;
- Figur 2 :: eine schematische Unteransicht auf das Ausführungsbeispiel gemäß Figur 1 (mit zu- sätzlich dargestellter Antennenaußenkontur der bereits auf der Karosserie montierten Antenne);
- Figur 3 :: eine entsprechende Darstellung nach dem Aufsetzen von Kabelkupplern oder eines Buchsengehäuses auf die auf der Unter- oder Kraftfahrzeuginnenseite befindliche Steckeranordnung nach dem Einstecken und Montieren der Kraftfahrzeugantenne;
- Figur 4 :: eine zu Figur 1 entsprechende ähnliche Darstellung jedoch im Vertikalschnitt;
- Figur 5 :: eine Querschnittsdarstellung der fertig montierten KFZ-Antenne vor dem Einstecken der Kabelkuppler auf die Steckeranordnung;
- Figur 6 :: eine vereinfachte räumliche Darstellung der Befestigungsvorrichtung vor der Monta- ge in einer Durchtrittsöffnung in einer KFZ-Karosserie;
- Figur 7a :: eine entsprechende Darstellung zu Figur 6 im Vertikalschnitt;
- Figur 7b :: eine Querschnittsdarstellung durch das Beispiel gemäß Figur 7a;
- Figuren 8a und 8b:: eine räumliche Darstellung und eine Quer- schnittsdarstellung zum Zeitpunkt des Auf- setzens der Befestigungseinrichtung in einer Durchtrittsöffnung;
- Figuren 9a und 9b:: eine entsprechende Darstellung zu Figuren 8a und 8b, nachdem die Befestigungsein- richtung die Befestigungsöffnung passiert hat;
- Figuren 10a und 10b:: eine entsprechende Darstellung nach dem Festziehen der Befestigungseinrichtung;
- Figur 11 :: eine räumliche, vergrößerte Darstellung des Federbügels oder Federblechs der Be- festigungseinrichtung;
- Figur 12 :: eine Unteransicht zu dem Federbügel oder Federblech gemäß Figur 11;
- Figur 13 :: eine entsprechende Darstellung zu Figur 11 bezüglich eines abgewandelten Ausführungs- beispiels mit einem zusätzlichen Druck- stück, welches mit dem Federblech oder Federbügel zusammenwirkt;
- Figur 14 :: eine entsprechende Ansicht auf das Aus- führungsbeispiel gemäß Figur 13, jedoch von der gegenüberliegenden Seite;
- Figur 15a :: eine entsprechende Darstellung vergleich- bar Figur 7a, jedoch unter Verwendung ei- nes Druckstückes entsprechend Figuren 13 und 14;
- Figur 15b :: eine Querschnittsdarstellung durch das Ausführungsbeispiel gemäß Figur 15a, ver- gleichbar jener Ausführungsform nach Figur 7b;
- Figur 16a :: eine räumliche Darstellung der festgezoge- nen Befestigungseinrichtung in räumlicher Schnittdarstellung vergleichbar dem Aus- führungsbeispiel gemäß Figur 10a;
- Figur 16b :: eine Querschnittsdarstellung durch das Ausführungsbeispiel gemäß Figur 16a; und
- Figur 17:: eine perspektivische Ansicht eines abge- wandelten Ausführungsbeispiels eines Fe- derbügels oder Federblechs mit zugehörigem Druckstück; und
- Figur 18:: eine Darstellung des Ausführungsbeispiels nach Figur 17, jedoch von der gegenüber- liegenden Seite aus.

Nachfolgend wird ein erstes Ausführungsbeispiel einer erfindungsgemäßen Befestigungsvorrichtung für ein Anbauteil 1 insbesondere in Form einer KFZ-Antenne 1' erläutert, welche an einer Montageöffnung 3 in einer Montagewand 5, vorzugsweise in Form eines Karosseriebleches 5', montiert werden soll.

Dazu ist in Figur 1 in schematischer, räumlicher Darstellung die KFZ-Antenne 1' teilweise gezeigt, mit einem Gehäuse oder einer Haube 7, unterhalb derer eine Montageplatte oder ein Chassis 9 vorgesehen ist, welches durch die Haube 7 abgedichtet ist. Im Inneren ist die notwendige Elektronik untergebracht, wobei ein sich nach oben weiter erhebender Teil der Gehäuseabdeckung 7 in der Zeichnung weggelassen ist, innerhalb der eine oder mehrere Antennen oder Antenneneinrichtungen ergänzend mit untergebracht sind, und weiter nach oben ragen.

In Figur 2 ist eine schematische Unteransicht nach erfolgter Montage gezeigt, wobei die Umrandung oder Abdichtung des Chassis oder einer im Außenrandbereich vorgesehenen Dichtung 11 mit angedeutet ist, welche von der Unterseite des Karosseriebleches 5' an sich nicht sichtbar ist. Durch die Montageöffnung 3 hindurch ragt eine Steckeranordnung 13 mit beispielsweise mehreren Steckverbindern 15 mit zugehörigem Steckerverbinder-Gehäuse 15', im gezeigten Ausführungsbeispiel vier Steckverbinder 15, die an den Ecken eines Rechteckes angeordnet sind. Hierbei kann es sich um geschirmte Koaxialstecker handeln, ebenso aber auch um nichtgeschirmte Leitungen, wobei diese Steckverbinder ein oder mehrere Leitungen oder Innenleiter aufweisen können. Einschränkungen sind insoweit nicht gegeben.

In Figur 3 ist eine entsprechende Darstellung zu Figur 2 wiedergegeben, wobei hier allerdings noch Kabelkuppler aufgesetzt sind, welche nachfolgend teilweise auch als kodiertes Kabelkuppler-Gehäuse 19 bezeichnet wird. In diesem Ausführungsbeispiel sind noch quer wegragende Kabelanbindungen 20 an den Kabelkupplern 19 vorgesehen, die aber nicht vorgesehen sein müssen.

Bevorzugt kann es sich bei den Steckverbindern 15 um Steckverbinder handeln, die die FAKRA-Norm erfüllen. Es kann sich insoweit um ein SMD bestückbaren FAKRA-Stecksystem 17 handeln, welches die erwähnten mehreren Steckverbinder 15 entsprechend der DIN-Norm 7254994-1 "Straßenfahrzeuge-50-Ohm-Hochfrequenzschnittstelle" erfüllt. Dieses System ist zum Stecken von FAKRA-Einzelkontakten ausgelegt, die einen erforderlichen minimalen Achsabstand von 10 mm aufweisen.

Eine entsprechende Darstellung zu Figur 1 im Vertikalschnitt ist anhand von Figur 4 wiedergegeben. Dort ist auch die Montageplatte oder das Chassis 9 im Schnitt zusammen mit einer dem Karosserieblech 5' zugewandt liegenden Kunststoffumhüllung und/oder -abdichtung 10 zu ersehen.

Nachfolgend wird auf Figuren 6 ff. Bezug genommen, die das Befestigungssystem im größeren Detail erläutern.

In Figur 6 ist ausschnittsweise wiederum die Wand, insbesondere in Form des Karosseriebleches 5' mit der Montageöffnung 3 gezeigt. Von dem Anbauteil, vorzugsweise in Form der KFZ-Antenne 1' ist lediglich ein Ausschnitt der Montageplatte oder des Chassis 9 wiedergegeben, in welcher bzw. in welches das erwähnte Stecksystem 17 eingebaut und montiert gehalten ist.

Aus den weiteren Darstellungen geht der weitere Aufbau und der Montagevorgang im Detail hervor.

Wie insbesondere aus den Darstellungen gemäß den Figuren 7a und 7b zu ersehen ist, umfasst die Befestigungseinrichtung eine Befestigungsschraube 21, deren Schraubenschaft 21a in eine Gewindebohrung 9a im Chassis 9 eingedreht ist. Diese Gewindebohrung 9a ist mit einem entsprechenden Innengewinde versehen und umfasst einen Aufnahmeraum, im gezeigten Ausführungsbeispiel in Form einer die Montageplatte 9 durchsetzenden Öffnung, in welche der Schraubenschaft 21a der Befestigungsschraube 21 eingedreht wird. Um einen ausreichend festen Sitz zu gewährleisten, ist die Montageplatte 9 in diesem Bereich mit einer von der Montagewand 5 weg ragenden hülsenförmigen Erweiterung 9b versehen.

Ferner sind in der Montageplatte 9 im gezeigten Ausführungsbeispiel zur Befestigungsschraube 21 gegenüberliegend (im 180°-Winkel versetzt zueinander) Durchbrüche 23 vorgesehen.

Wie aus Figuren 7a und 7b zu ersehen ist, ist ferner eine Spann- und Rasteinrichtung 25 vorgesehen, die nachfolgend kurz Spanneinrichtung 25 genannt oder teilweise als Federblech oder Federbügel bezeichnet wird. Dieses Federblech oder Federbügel (Spanneinrichtung 25) ist im größeren Detail aus Figuren 11 und 12 zu ersehen. Daraus ist zu entnehmen, dass diese Spann- und Rasteinrichtung 25 einen mittleren Abschnitt 25a umfasst, der mit einer Öffnung 25b versehen ist, durch welche die erwähnte Befestigungsschraube 21 eingeführt wird. Gegenüberliegend zu der zentrischen Öffnung 25b sind Klemm- und Rastabschnitte 25c vorgesehen, die entgegengesetzt zur Einsteckrichtung gemäß der Pfeildarstellung 29 divergierend ausgerichtet sind.

Diese Klemm- und Rastabschnitte 25c sind über eine Doppel-V-förmige, S- oder Z-förmige Federkonstruktion 25d mit dem mittleren Abschnitt 25a verbunden, so dass mit anderen Worten der mittlere Abschnitt 25a über eine erste in Richtung Anbauteil 1 führende Abwinkelung 31a in einen nachfolgenden Schenkelabschnitt 31b, und dieser über eine nachfolgende Abwinkelung 31c (die fast eine 180°-Umlenkung bildet) in einen benachbarten Schenkelabschnitt 31d übergeht, an dessen freien Ende dann eine nochmalige, ebenfalls wieder eine fast 180°-Umlenkung ergebende Abwinkelung 31e ausgebildet ist, die in einem Klemmauflagenabschnitt 31f endet.

Benachbart zu der Öffnung 25b in dem sogenannten Federblech oder Federbügel 25' ist im gezeigten Ausführungsbeispiel eine trichterförmige Vertiefung 25e vorgesehen, deren Ausformung der Unterseite des Schraubenkopfes 21b der Befestigungsschraube 21 entspricht, die hier eine konische Verjüngung vom Übergang vom Schraubenkopf zum Schraubenschaft aufweist. Um eine ausreichende Versteifung einerseits oder aber auch eine gewünschte Elastizität andererseits an verschiedenen Abschnitten dieser Spann- und Rasteinrichtung 25 zu gewährleisten, können beispielsweise im Bereich des mittleren Abschnittes 25a Längsrippen und/ oder Vertiefungen 25g oder sonstige Einprägungen und/oder Maßnahmen vorgesehen sein. Um eine höhere Elastizität im Bereich der so gebildeten Klemmfüße 31 zu gewährleisten (die nachfolgend teilweise auch als Klemm- und Stützelemente bezeichnet werden), ist hier ein mittlerer Materialabschnitt mit einer Ausnehmung 31h versehen, wobei ein Teil des ausgestanzten Materials als vorstehender, d.h. von dem Klemm- und Auflageabschnitt 31f wegragender Steg 31j ausgebildet.

Gemäß der Darstellung nach Figuren 7a und 7b befindet sich das Anbauteil 1 in Form der KFZ-Antenne 1' vor seiner Vorjustierung und Befestigung in der Montageöffnung 3.

Anhand von Figuren 8a und 8b ist gezeigt, wie beim weiteren Einführen entsprechend der Montage- oder Einsteckrichtung 29 die außenliegenden Klemm- und/oder Auflaufflächen 31f, die in Einsteckeinrichtung aufeinander zulaufen, an dem Rand 3' der Montageöffnung 3 auflaufen. Bei weiterem Eindrücken des Anbauteils 1 mit der Befestigungseinrichtung werden diese Klemm- und/oder Auflaufabschnitte 31f durch den Rand 3' der Montageöffnung 3 weiter nach innen in Richtung Befestigungsschraube 21 gedrückt, und zwar unter Erhöhung der Spannkräfte, da die Schenkelabschnitte 31b und 31d dabei zunehmend mehr aufeinander zu gedrückt werden.

Während der weiteren Einschubbewegung gleitet der Rand 3' längs der Klemm- und/oder Auflauffläche 31f, bis die nachlaufende Kante 31i dieser Klemm- und/oder Auflageabschnitte den Rand 3' der Montageöffnung 3 passiert und anschließend durch die elastischen Spannkräfte der Befestigungseinrichtung die Klemm- und/oder Auflagenabschnitte 31f wieder nach außen wegfedern, wie dies anhand von Figuren 9a und 9b gezeigt ist.

Damit ist die Voraussetzung für eine Ein-Hand-Montage erfüllt, da nach dem Hindurchstecken der so aufgebauen Befestigungseinrichtung und dem Hintergreifen der Montageöffnung 3 durch Klemm- und Auflageabschnitte 31f die KFZ-Antenne 1' unverlierbar in der Montageöffnung 3 in der KFZ-Karosserie 5' gehalten ist.

Nunmehr wird die Befestigungsschraube 21 mit einem geeigneten Werkzeug, beispielsweise in Form eines Schraubendrehers, auf Anschlag festgezogen, wie dies anhand von Figuren 10a und 10b gezeigt ist. Dabei kommt die nachlaufende Kante 31i mit der Unter- oder Innenseite 5a eines Kraftfahrzeug-Innenraumes des Karosseriebleches 5' in Berührung, und zwar bereits zu einem Zeitpunkt, wo die Befestigungsschraube 21 noch nicht voll eingedreht ist. Unter weiterem Festziehen der Befestigungsschraube 21 wird dann der mittlere Abschnitt 25a des Federbleches oder Federbügels 25' zunehmend mehr in Richtung Unterseite der Montageplatte 9 bewegt, wobei zunehmend höhere Klemm- und Spannkräfte über die Klemmfüße 31 und die durch die nachlaufende Kante 31i gebildeten Klemmauflage erzeugt, die sich auf der Unterseite der Montagewand 5 abstützen. In dieser Position ist die Befestigungseinrichtung dann fest und unverrutschbar gehalten.

Nach dem Festdrehen der Befestigungsschraube 21 kommt die nach unten weisende Oberseite der Befestigungsschraube 21, d.h. der Schraubenkopf 21b, in einer Ebene 41 zu liegen, die nochmals deutlich näher zur Montageplatte 9 bzw. zur Montagewand 5 liegt, also deren Abstand nochmals größer zu der Ebene 43 ist, die durch die Einstecköffnung 15a der Steckverbinder 15 gebildet ist. Von daher wird die Ebene 43 nachfolgend teilweise auch als Einsteckebene 43 bezeichnet.

Nach dem Festziehen der Befestigungsschraube 21 zur festen Verankerung der KFZ-Antenne in der Montageöffnung 3 kann dann nachfolgend der bereits erwähnte Kabelkuppler 19 auf die Steckverbinder 15 aufgesteckt werden, wobei ein ausreichender Raum hierfür zur Verfügung steht, ohne dass die Befestigungseinrichtung mit der Spann- und Rasteinrichtung 25, d.h. der Spanneinrichtung 25 und der Befestigungsschraube 21 den notwendigen Montageraum verstellen würde.

Um bei Bedarf zum einen eine ausreichende Elastizität für die das Federblech oder den Federbügel 25' umfassende Spanneinrichtung zu gewährleisten, andererseits aber auch sicherzustellen, dass beim Festziehen der Befestigungsschraube die hohen Feststellkräfte möglichst voll wirksam sind, um mittels der erfindungsgemäßen Befestigungseinrichtung das in Rede stehende Anbauteil zu halten und zu fixieren, ist gemäß eines abgewandelten Ausführungsbeispieles nach den Figuren 13 und 14 gezeigt, dass neben dem eigentlichen Federblech oder Federbügel 25' noch ein zusätzliches Druckteil 125 zusätzlich vorgesehen sein kann.

Das Druckteil 125 weist ebenfalls einen mittleren Abschnitt 125a mit einer in der Mitte liegenden Öffnung 125b auf, an die sich zwei gegenüberliegende Druckabschnitte oder Druckarme 125c anschließen, die in eine nachfolgende Biegung 125d und nachfolgende, in Richtung Montageplatte abgewinkelte Druckübertragungsarme 125e übergehen. Das Ende dieser Druckübertragungsarme 125f kommt dabei zwischen den beiden Schenkelabschnitten 31b und 31d der Klemmfüße 31 des Federblechs oder Federbügels 25' zu liegen.

In diesem Ausführungsbeispiel können die Klemmfüße 31 mit ihren Schenkelabschnitten und Abwinklungen durch entsprechende Materialwahl, Formgebung etc. so ausgestaltet sein, dass hier die elastische Ausweichbewegung beim Aufsetzen der Befestigungseinrichtung, also beim Passieren der Klemm-Auflageabschnitte 31f durch die Montageöffnung 3, leichter unter Erzeugung geringerer Federkräfte erfolgt. Beim Festziehen der Befestigungsschraube 21 kommen dann jedoch die Enden 125f des Druckteils 125 zwischen den jeweiligen Schenkelabschnitts-Paaren mit den Schenkelabschnitten 31b und 31d an der dazwischen liegenden Abwinkelung 31c zur Anlage, so dass im Verlauf der Feststellbewegung der Feststellschraube zunehmend größere Anpresskräfte auf diese Abwinkelung 31c ausgeübt und damit entgegengesetzt zur Montagerichtung 29 die zu den Klemm-Auflageabschnitten 31f führenden Schenkelabschnitte 31d zunehmend mehr in Anziehrichtung zugbelastet werden.

Durch eine derartige Konstruktion kann der Vorgabe einer entsprechenden Elastizität und einer möglichst hohen Übertragung von Druck- bzw. Zugkräften auf die Klemmabschnitte Rechnung getragen werden.

In Figuren 15a und 15b ist dabei die Situation mit einem Federbügel 25' mit einem zusätzlichen Druckteil 125 vor der Montage gezeigt, wohingegen in Figuren 16a und 16b die Situation dann nach dem endgültigen Vorjustieren in der Montageöffnung 3 und dem nachfolgendem Festziehen der Befestigungsschraube 21 wiedergegeben ist. In dieser Situation wird dann durch das Druckteil 125 durch die Enden 125f auf die Abwinkelung 31c des Federbügels 25' Anpresskräfte in Richtung KFZ-Antenne ausgeübt, worüber über den nachfolgenden Schenkel 31d und die Klemm- und Auflageabschnitte die nachfolgende Kante 31i an die Unterseite des Karosseriebleches 5' mit höheren Anpresskräften angedrückt wird.

Anhand der Figuren 17 und 18 ist insoweit noch eine Alternative bezüglich des zuletzt erläuterten Ausführungsbeispieles gezeigt, bei welcher die Klemmfüße 31 abgewandelt ausgebildet sind. Diese Klemmfüße 31 sind in dieser Ausführungsform im Wesentlichen nur V-förmig oder U-förmig oder ähnlich dazu gebildet, wobei der eigentliche Klemm und Auflageabschnitt 31f nicht eine nochmalige umgekehrte Abwinkelung zur Abwinkelung 31c umfasst, sondern hier quer zur Schenkelebene vorragende Klemmnasen 31k ausgebildet sind, deren Klemm- oder Auflageabschnitte 31f mit ihren Klemmkanten 31i an der Unterseite der Montagewand 5, also an der Unterseite der Karosserieblech-Anordnung 5' benachbart zur Montageöffnung 3 zur Anlage kommen. Insoweit sind weitere Abwandlungen möglich.

Nach erfolgter Montage, d.h. nach dem Festziehen der Befestigungsschraube 21, steht die gesamte Höhe der Steckverbinder dann zum Kontaktieren mit dem aufzusteckenden Kabelkuppler oder entsprechend geformten weiteren komplementären Steckverbindern zur Verfügung, ohne das die erläuterte Befestigungseinrichtung insoweit zu einer Erhöhung des Bauraumes beiträgt. Somit können dann die in den Figuren 1, 3 und 5 gezeigten Kabelkuppler auf das Steckverbindergehäuse 15' aufgesteckt werden, die durch entsprechende Nasen und Vertiefungen unverlierbar an dem Steckverbindergehäuse 15' gehalten sind.

Eine insgesamt niedrige Bauhöhe lässt sich erfindungsgemäß auch dadurch realisieren, dass die Klemmfüße 31 eine oder mehrere Abwinkelungen umfassen, die so ausgebildet sind, dass sie durch eine Öffnung oder durch Durchbrüche 23 in der Montageplatte bzw. im Chassis 9 hindurchragen, also auf entgegengesetzt zur Montagerichtung 29 vorstehen, und die Montageöffnung 3 gegebenenfalls durchragen, so dass die Klemmkanten 31i zumindest näherungsweise in Höhe des mittleren Abschnittes 25c des Federblechs oder des Federbügels 25' liegen kann. Im Extremfall kann sogar der mittlere Abschnitt 25c zur Einstecköffnung der Steckverbinder entfernter liegen, sogar auf der Seite des Karosseriebleches liegen, auf dem das Anbauteil 1 positioniert ist, so dass im Wesentlichen nur die Klemmkanten 31i durch die Montageöffnung hindurchgreifen und die Montageöffnung hintergreifen, um sich an der Montagewand 5 abzustützen. Durch diese Ausbildung der Klemmfüße kann insgesamt sogar der mittlere Teil des Federblechs oder des Federbügels 25' in Steckrichtung betrachtet nicht nur tiefer als die Klemmkante 31i, sondern bezüglich der Einsteckrichtung 29 sogar nachlaufend zu liegen kommen, also sogar auf der gegenüberliegenden Seite zu der mit der Montageöffnung 3 versehenen Montagewand 5.

Abschließend wird darauf hingewiesen, dass das Druckteil 125 ebenfalls mit einem Innengewinde versehen sein kann, so dass das Druckteil 125 mit dem Federblech oder dem Federbügel 25' beim Eindrehen der Schraube unverlierbar an der Schraube gehalten ist, also nicht vom Schraubenschaft abgleiten kann.

## Patentansprüche

1. Befestigungsvorrichtung für ein Anbauteil insbesondere in Form einer KFZ-Antenne mit den folgenden Merkmalen:
- das Anbauteil (1) umfasst eine Montageplatte oder ein Chassis (9), worüber das Anbauteil (1) auf einer mit einer Montageöffnung (3) versehenen Montagewand (5) aufsetz- und montierbar ist,
- die Montageplatte oder das Chassis (9) ist mit einer Gewindeeinrichtung (9a) versehen,
- es ist ferner eine Befestigungsschraube (21) mit einem Schraubenkopf (21b) und einem Schraubenschaft (21a) vorgesehen, welche in die Gewindeeinrichtung (9a) ein- und ausdrehbar ist,
- die Befestigungsschraube (21) durchsetzt eine Spann- und Rasteinrichtung (25),
- die Spann- und Rasteinrichtung (25) umfasst Klemmfüße (31),
- die Klemmfüße (31) hinterrasten die Montageöffnung (3), wenn sie von der das Anbauteil (1) umfassenden Anbauseite her durch die Montageöffnung (3) eingeführt ist,
- mittels des Schraubenkopfes (21b) ist die Spann- und Rasteinrichtung (25) so druckbeaufschlagbar, dass die Klemmfüße (31) auf der zum Anbauteil (1) gegenüberliegenden Seite der Montageöffnung (3) sich an der die Montageöffnung (3) umgehenden Montagewand (5) abstützen und das Anbauteil (1) fixiert halten, und
- an der Unterseite der Montageplatte oder des Chassis (9) ist ein Stecksystem (17) mit zumindest einem Steckverbinder (15) vorgesehen, welches zur Befestigungsschraube (21) versetzt angeordnet ist, und zwar derart, dass bei Betrachtung senkrecht zur Montageöffnung (3) der zumindest eine Steckverbinder (15) im Bereich der Montageöffnung (3) ganz oder teilweise angeordnet ist,
- das Stecksystem (17) mit dem zumindest einen Steckverbinder (15) und insbesondere mit einem zugehörigen Steckverbinder-Gehäuse (15') ist über die Montageplatte oder das Chassis (9) gehalten,
**gekennzeichnet durch** die folgenden weiteren Merkmale:
- der die Spann- und Rasteinrichtung (25) druckbeaufschlagende Schraubenkopf (21b) liegt zur Montageplatte oder zum Chassis (9) bzw. zur Montagewand (5) näher als eine Einsteckebene (43), die **durch** eine an dem zumindest einen Steckverbinder (15) des Steckverbindersystems (19) ausgebildete Einstecköffnung definiert ist.

2. Befestigungsvorrichtung nach Anspruch 1, **dadurch gekennzeichnet, dass** die Oberseite des Schraubenkopfes (21b) in einer Ebene (41) liegt, die zur Montageplatte oder dem Chassis (9) bzw. zur Montagewand (5) näher liegt als die Einsteckebene (43).

3. Befestigungsvorrichtung nach Anspruch 1 bis 2, **dadurch gekennzeichnet, dass** die Spann- und Rasteinrichtung (25) mit einer Durchtrittsöffnung (25b) versehen ist, welche von dem Schraubenschaft (21a) der Befestigungsschraube (21) durchsetzt ist, wobei der so gebildete mittlere Abschnitt (25a), der vorzugsweise in Form eines Federbleches oder eines Federbügels (25') ausgebildeten Spann- und Rasteinrichtung (25), in der Ebene (41) liegt, in der die Oberseite des Schraubenkopfs (21b) liegt.

4. Befestigungsvorrichtung nach Anspruch 1 oder 3, **dadurch gekennzeichnet, dass** die Spann- und Rasteinrichtung (25) und insbesondere ein mittlerer Abschnitt (25a) eines so gebildeten Federblechs oder Federbügels (25') und/oder die Oberseite des Schraubenkopfes (21b) der Befestigungsschraube (21) in einem Bereich liegt, der soweit in Richtung Montageplatte oder Chassis (9) unterhalb der durch die Einstecköffnung des zumindest einen Steckverbinders (15) gebildeten Einsteckebene (43) liegt, dass auf die Einstecköffnung ein Gegen-Steckverbinder ohne Kollision mit der Spann- und Rasteinrichtung (25) und ohne Kollision mit der Befestigungsschraube (21) aufsteckbar ist.

5. Befestigungsvorrichtung nach einem der Ansprüche 1 bis 4, **dadurch gekennzeichnet, dass** der Abstand zwischen der Oberseite der Befestigungsschraube (21) und der Montageplatte oder dem Chassis (9) weniger als 80%, insbesondere weniger als 60%, vorzugsweise weniger als 40%, insbesondere weniger als 20% oder sogar weniger als 10% des Abstandes zwischen der durch die Einstecköffnung (15a) des zumindest einen Steckverbinders (15) gebildeten Einsteckebene (43) und der Montagewand (5) beträgt.

6. Befestigungsvorrichtung nach einem der Ansprüche 1 bis 5, **dadurch gekennzeichnet, dass** die Spann- und Rasteinrichtung (25) an einem mittleren Abschnitt (25a) anschließend Klemmfüße (31) aufweist, die abgewinkelte Abschnitte umfassen, die zumindest teilweise über einen oder mehrere Durchbrüche (23) in der Montageplatte oder dem Chassis (9) oder in dort entsprechend ausgebildete Vertiefungen hindurch- bzw. hineinragen.

7. Befestigungsvorrichtung nach Anspruch 6, **dadurch gekennzeichnet, dass** der mittlere Abschnitt (25a) der Spann- und Rasteinrichtung (25) in einem Bereich und/oder einer Ebene (41) liegt, der bzw. die dem Anbauteil (1) näher liegt als Klemmkanten (31i) der Spann- und Rasteinrichtung (25), die sich an der Montagewand (5) auf der zum Anbauteil (1) gegenüberliegenden Seite abstützen.

8. Befestigungsvorrichtung nach Anspruch 7, **dadurch gekennzeichnet, dass** die Klemmfüße (31) so ausgebildet sind, dass sie in Seitenansicht S-, U- oder V-förmig gebildet sind, und zwar derart, dass sie zumindest zwei Schenkelabschnitte (31b, 31d) umfassen, die über eine Abwinkelung (31c), die vorzugsweise in Richtung Anbauteil (1) ragt, miteinander verbunden sind, wobei zumindest einer der beiden Schenkel (31d) und vorzugsweise beide Schenkel (31b, 31d) die Montageöffnung (3) durchsetzen, und dass am außenliegenden Schenkel (31d) eine die Montageöffnung (3) hintergreifende Klemmkante (31i) ausgebildet ist.

9. Befestigungsvorrichtung nach Anspruch 7, **dadurch gekennzeichnet, dass** Klemmfüße (31) Rippen, Erhöhungen und/ oder Vertiefungen und/oder Materialausschnitte (31h) umfassen, worüber die Elastizität der Klemmfüße (31) definiert ist.

10. Befestigungsvorrichtung nach einem der Ansprüche 1 bis 9, **dadurch gekennzeichnet, dass** die Spann- und Rasteinrichtung (25) im mittleren Abschnitt (25a) Rippen und/ oder Vertiefungen (25g) zur Erhöhung der Steifigkeit aufweist.

11. Befestigungsvorrichtung nach Anspruch 8, **dadurch gekennzeichnet, dass** zumindest zwei Klemmkanten (31i) an den jeweils radial außenliegenden Ende der Spann- und Rasteinrichtung (25) ausgebildet sind, die in Seitenansicht über U- oder V-förmig gebildete Klemmfüße (31) gehalten sind.

12. Befestigungsvorrichtung nach einem der Ansprüche 1 bis 11, **dadurch gekennzeichnet, dass** an der Spann- und Rasteinrichtung (25) vorzugsweise in Form eines Federbleches oder Federbügels (25') vorstehende Klemmnasen (31k) ausgebildet sind, die im montierten Zustand die Montageöffnung (3) an der zum Anbauteil (1) gegenüberliegenden Seite der Montagewand (5) hintergreifen.

13. Befestigungsvorrichtung nach einem der Ansprüche 1 bis 12, **dadurch gekennzeichnet, dass** ferner ein Druckteil (125) vorgesehen ist, welches gegenüberliegend zum Anbauteil (1) parallel zum mittleren Abschnitt (25a) des Federblechs oder Federbügels (25') angeordnet ist und durch den Schraubenkopf (21b) der Befestigungsschraube (21) druckbeaufschlagt ist, wobei das Druckglied (125) an seinen außenliegenden Abschnitten über eine Abwinkelung (125d) in Druckübertragungsarme (125e) übergeht, die bei festgezogener Befestigungsschraube (21) auf die konkave Abwinkelung (125f) zwischen den beiden Schenkelabschnitten (31b, 31d) der so gebildeten Klemmfüße (31) drückt.

14. Befestigungsvorrichtung nach Anspruch 13, **dadurch gekennzeichnet, dass** das Druckteil (125) und das Federblech und/oder der Federbügel (25') über den Schraubenschaft (21a) der Befestigungsschraube (21) gehalten sind.

15. Befestigungsvorrichtung nach einem der Ansprüche 1 bis 14, **dadurch gekennzeichnet, dass** auf das Stecksystem (17) Kabelkuppler (19) aufsetzbar und daran verankerbar sind.

## Claims

1. A device for fastening an attached part, in particular in the form of a motor vehicle antenna having the following features:
- the attached part (1) comprises a fitting plate or a chassis (9) via which the attached part (1) can be attached to or fitted on a fitting wall (5) provided with a fitting opening (3),
- the fitting plate or the chassis (9) is provided with a threaded means (9a),
- there is also provided a fixing screw (21), comprising a screw head (21 b) and a shank (21a), which can be screwed into and out of the threaded means (9a),
- the fixing screw (21) penetrates a tensioning and locking means (25),
- the tensioning and locking means (25) comprises at least one clamping and/or support element (31),
- the at least one clamping and/or support elements (31) locks behind the fitting opening (3) once it has been introduced through the fitting opening (3) from the attachment side encompassing the attached part (1),
- pressure can be applied, using the screw head (21b), to the tensioning and locking means (25) in such a way that the clamping and/or support elements (31) are supported, on the side of the fitting opening (3) opposing the attached part (1), on the fitting wall (5) surrounding the fitting opening (3) and fix the attached part (1), and
- on the underside of the fitting plate or the chassis (9) there is provided a plug-in system (17) which comprises at least one plug connector (15) and is arranged offset relative to the fixing screw (21) in such a way that, viewed perpendicularly to the fitting opening (3), the at least one plug connector (15) is arranged wholly or partially in the region of the fitting opening (3),
- the plug-in system (17) comprising the at least one plug connector (15) and, in particular, comprising an associated plug connector housing (15') is held via the fitting plate or the chassis (9),
**characterized by** the following further features:
- the screw head (21b) applying pressure to the tensioning and locking means (25) is located closer to the fitting plate or the chassis (9), or to the fitting wall (5), than a insertion plane (43), which is defined by an insertion opening configured on the at least one plug connector (15) of the plug connector system (19).

2. The fastening device as claimed in claim 1, wherein the upper side of the screw head (21 b) is located in a plane (41) that is located closer to the fitting plate or the chassis (9), or to the fitting wall (5), than the insertion plane (43).

3. The fastening device as claimed in claim 1 to 2, wherein the tensioning and locking means (25) is provided with a through-opening (25b) penetrated by the shank (21a) of the fixing screw (21), the central portion (25a) thus formed of the tensioning and locking means (25), which is preferably in the form of a spring metal sheet or a spring clip (25'), being located in the plane (41) in which the upper side of the screw head (21b) is located.

4. The fastening device as claimed in either claim 1 or claim 3, wherein the tensioning and locking means (25) and, in particular, a central portion (25a) of a spring metal sheet or spring clip (25') thus formed and/or the upper side of the screw head (21b) of the fixing screw (21) is located in a region located sufficiently far in the direction of the fitting plate or chassis (9) below the insertion plane (43) formed by the insertion opening in the at least one plug connector (15) that a counter-plug connector can be attached to the insertion opening without colliding with the tensioning and locking means (25) and without colliding with the fixing screw (21).

5. The fastening device as claimed in any one of claims 1 to 4, wherein the distance between the upper side of the fixing screw (21) and the fitting plate or the chassis (9) is less than 80%, in particular less than 60%, preferably less than 40%, in particular less than 20% or even less than 10% of the distance between the insertion plane (43), formed by the insertion opening (15a) in the at least one plug connector (15) and the fitting wall (5).

6. The fastening device as claimed in any one of claims 1 to 5, wherein the tensioning and locking means (25) has clamping feet (31) adjoining a central portion (25a), comprising angled portions which protrude at least partially through or into one or more apertures (23) in the fitting plate or the chassis (9) or correspondingly formed recesses therein.

7. The fastening device as claimed in claim 6, wherein the central portion (25a) of the tensioning and locking means (25) is located in a region and/or a plane (41) located closer to the attached part (1) than clamping edges (31i) of the tensioning and locking means (25) supported on the fitting wall (5) on the side opposing the attached part (1).

8. The fastening device as claimed in claim 7, where in the clamping feet (31) are configured such that they are formed in side view in an S-, U- or V-shaped manner, in such a way that they comprise at least two legs portions (31b, 31d) which are joined together via an angled portion (31 c) preferably protruding toward the attached part (1), at least one of the two legs (31d) and preferably both legs (31 b, 31d) penetrating the fitting opening (3), and wherein a clamping edge (31i) reaching behind the fitting opening (3) is configured on the outer leg (31d).

9. The fastening device as claimed in claim 7, wherein clamping feet (31) comprise ribs, raised portions and/or recesses and/or material cutouts (31h) via which the resilience of the clamping feet (31) is defined.

10. The fastening device as claimed in any one of claims 1 to 9, wherein the tensioning and locking means (25) comprises in its central portion (25a) ribs and/or recesses (25g) for increasing rigidity.

11. The fastening device as claimed in claim 8, wherein at least two clamping edges (31i) are configured at each radially outer end of the tensioning and locking means (25) and are held in side view via U- or V-shaped clamping feet (31).

12. The fastening device as claimed in any one of claims 1 to 11, wherein there are configured, on the tensioning and locking means (25) preferably in the form of a spring metal sheet or spring clip (25'), protruding clamping projections (31k) which, in the fitted state, reach behind the fitting opening (3) on the side of the fitting wall (5) opposing the attached part (1).

13. The fastening device as claimed in any one of claims 1 to 12, wherein there is further provided a pressure part (125) which is arranged, opposing the attached part (1), parallel to the central portion (25a) of the spring metal sheet or spring clip (25') and to which pressure is applied by the screw head (21 b) of the fixing screw (21), the outer portions of the pressure member (125) merging, via an angled portion (125d), with pressure-transmitting arms (125e) which press, when the fixing screw (21) is tightened, onto the concave angled portion (125f) between the two legs portions (31 b, 31d) of the clamping feet (31) thus formed.

14. The fastening device as claimed in claim 13, wherein the pressure part (125) and the spring metal sheet and/or the spring clip (25') are held via the shank (21a) of the fixing screw (21).

15. The fastening device as claimed in any one of claims 1 to 14, wherein cable couplers (19) can be attached to the plug-in system (17) and secured thereon.

## Revendications

1. Dispositif de fixation pour une pièce rapportée, en particulier sous la forme d'une antenne de véhicule automobile, présentant les éléments suivants :
- la pièce rapportée (1) comprend une plaque de montage ou un châssis (9) au moyen de laquelle/duquel la pièce rapportée (1) peut être posée et montée sur une paroi de montage (5) pourvue d'une ouverture de montage (3),
- la plaque de montage ou le châssis (9) est doté(e) d'un système à pas de vis (9a),
- il est en outre prévu une vis de fixation (21) avec une tête de vis (21 b) et une tige de vis (21a), capable d'être vissée et dévissée dans le système à pas de vis (9a),
- la vis de fixation (21) traverse un dispositif de serrage et d'enclenchement (25),
- le dispositif de serrage et d'enclenchement (25) comprend des pieds de coincement (31),
- les pieds de coincement (31) s'enclenchent dans l'ouverture de montage (3) par l'arrière quand ils sont introduits à travers l'ouverture de montage (3) depuis le côté qui comporte la pièce rapportée (1),
- le dispositif de serrage et d'enclenchement (25) est susceptible d'être sollicité en pression au moyen de la tête de vis (21 b) de telle façon que les pieds de coincement (31) s'appuient contre la paroi de montage (5) entourant l'ouverture de montage (3), du côté de l'ouverture de montage (3) opposé à la pièce rapportée (1) et maintiennent la pièce rapportée (1) fixée, et
- sur la face inférieure de la plaque de montage ou du châssis (9) est prévu un système à enfichage (17) avec au moins un moyen de liaison à enfichage (15) qui est agencé en décalage par rapport à la vis de fixation (21), et ceci de telle manière que, observé perpendiculairement à l'ouverture de montage (3), ledit au moins un moyen de liaison à enfichage (15) est agencé totalement ou partiellement dans la région de l'ouverture de montage (3),
- le système à enfichage (17) avec ledit au moins un moyen de liaison à enfichage (15), et en particulier avec un boîtier associé (15') associé au moyen de liaison à enfichage, est maintenu via la plaque de montage ou le châssis (9),
**caractérisé par** les caractéristiques suivantes :
- la tête de vis (21b) qui sollicite le dispositif de serrage et d'enclenchement (25) en pression est située, par rapport à la plaque de montage ou au châssis (9) ou encore à la paroi de montage (5), plus proche qu'un plan d'enfichage (43) qui est défini par une ouverture d'enfichage réalisée sur ledit au moins un moyen de liaison à enfichage (15) du système de liaison à enfichage (19).

2. Dispositif de fixation selon la revendication 1, **caractérisé en ce que** la face supérieure de la tête de vis (21 b) est située dans un plan (41) qui, par rapport à la plaque de montage ou au châssis (9), ou encore à la paroi de montage (5), est situé plus proche que le plan d'enfichage (43).

3. Dispositif de fixation selon la revendication 1 et 2, **caractérisé en ce que** le dispositif de serrage et d'enclenchement (25) est pourvu d'une ouverture traversante (25b), laquelle est traversée par la tige (21a) de la vis de fixation (21), de sorte que le tronçon médian (25a) ainsi formé, du dispositif de serrage et d'enclenchement (25) réalisé de préférence sous la forme d'une tôle-ressort ou d'un arceau-ressort (25'), est situé dans le plan (41) dans lequel est située la face supérieure de la tête de vis (21 b).

4. Dispositif de fixation selon la revendication 1 ou 3, **caractérisé en ce que** le dispositif de serrage et d'enclenchement (25), et en particulier un tronçon médian (25a) d'une tôle-ressort ou d'un arceau-ressort (25') ainsi formé, et/ou la face supérieure de la tête (21 b) de la vis de fixation (21) est situé dans une région qui est disposée aussi loin en direction de la plaque de montage du châssis (9) au-dessous du plan d'enfichage (43) formée par l'ouverture d'enfichage dudit au moins un élément de liaison à enfichage (15), qu'il est possible de venir emboîter sur l'ouverture d'enfichage un élément de liaison enfichable antagoniste sans collision avec le dispositif de serrage et d'enclenchement (25) et sans collision avec la vis de fixation (21).

5. Dispositif de fixation selon l'une des revendications 1 à 4, **caractérisé en ce que** la distance entre la face supérieure de la vis de fixation (21) et la plaque de montage ou le châssis (9) est inférieure à 80 %, en particulier inférieure à 60 %, de préférence inférieure à 40 %, notamment inférieure à 20 %, voire même inférieure à 10 % de la distance entre le plan d'enfichage (43), formé par l'ouverture d'enfichage (15a) dudit au moins un élément de liaison à enfichage (15), et la paroi de montage (5).

6. Dispositif de fixation selon l'une des revendications 1 à 5, **caractérisé en ce que** le dispositif de serrage et d'enclenchement (25) comprend des pieds de coincement (31) qui se raccordent à un tronçon médian (25a) et qui comportent des tronçons disposés sous un angle, lesquels pénètrent ou traversent au moins partiellement une ou plusieurs traversées (23) dans la plaque de montage ou le châssis (9) ou encore des renfoncement réalisés de manière correspondante à cet endroit.

7. Dispositif de fixation selon la revendication 6, **caractérisé en ce que** le tronçon médian (25a) du dispositif de serrage et d'enclenchement (25) est situé dans une région et/ou un plan (41) qui est plus proche de la pièce rapportée (1) que des arêtes de coincement (31i) du dispositif de serrage et d'enclenchement (25), lesquelles s'appuient contre la paroi de montage (5) du côté opposé à la pièce rapportée (1).

8. Dispositif de fixation selon la revendication 7, **caractérisé en ce que** les pieds de coincement (31) sont réalisés de telle façon qu'ils sont formés, en vue latérale, en forme de S, de U ou de V, et ceci de telle façon qu'ils comprennent au moins deux tronçons de branche (31 b, 31 d), lesquels sont reliés l'un à l'autre au moyen d'une partie coudée (31c) qui fait de préférence saillie en direction de la pièce rapportée (1), de sorte que l'une au moins des deux branches (31d) et de préférence les deux branches (31 b, 31d) traverse(nt) l'ouverture de montage (3), et **en ce qu'**une arête de coincement (31 i), qui engage l'ouverture de montage (3) par l'arrière, est réalisée sur la branche extérieure (31 d).

9. Dispositif de fixation selon la revendication 7, **caractérisé en ce que** des pieds de coincement (31) comprennent des nervures, des surélévations et/ou des renfoncements et/ou des découpes (31 h) dans leur matériau, ce qui définit l'élasticité des pieds de coincement (31).

10. Dispositif de fixation selon l'une des revendications 1 à 9, **caractérisé en ce que** le dispositif de serrage et d'enclenchement (25) comprend, dans le tronçon médian (25a), des nervures et/ou des renfoncements (25g) pour augmenter la rigidité.

11. Dispositif de fixation selon la revendication 8, **caractérisé en ce qu'**au moins deux arêtes de coincement (31i) sont réalisées aux extrémités radialement extérieures respectives du dispositif de serrage et d'enclenchement (25), lesquelles sont maintenues en vue latérale via des pieds de coincement (31) réalisés en forme de U ou en forme de V.

12. Dispositif de fixation selon l'une des revendications 1 à 11, **caractérisé en ce que** les ergots de coincement (31k) en saillie sont réalisés sur le dispositif de serrage et d'enclenchement (25), de préférence sous la forme d'une tôle-ressort ou d'un arceau-ressort (25'), lesquels engagent à l'état monté l'ouverture de montage (3) par l'arrière, du côté de la paroi de montage (5) opposé à la pièce rapportée (1).

13. Dispositif de fixation selon l'une des revendications 1 à 12, **caractérisé en ce qu'**il est en outre prévu une pièce de compression (125) qui est agencée à l'opposé de la pièce rapportée (1) parallèlement au tronçon médian (25a) de la tôle-ressort ou de l'arceau-ressort (25'), et qui est sollicitée en pression par la tête (21b) de la vis de fixation (21), dans lequel l'élément de compression (125) se transforme au niveau de ses tronçons extérieurs via une partie coudée (125d) dans des bras de transmission de pression (125e) qui, lorsque la vis de fixation (21) est serrée, exercent une pression sur la partie coudée concave (125f) entre les deux tronçons de branche (31 b, 31 d) des pieds de coincement (3 1) ainsi formés.

14. Dispositif de fixation selon la revendication 13, **caractérisé en ce que** la pièce de compression (125) et la tôle-ressort et/ou l'arceau-ressort (25') sont tenues via la tige (21a) de la vis de fixation (21).

15. Dispositif de fixation selon l'une des revendications 1 à 14, **caractérisé en ce que** des éléments de couplage de câbles (19) sont susceptibles d'être posés sur le système à enfichage (17) est d'être ancrés sur celui-ci.
